# EUROPÄISCHE PATENTSCHRIFT

(11) **EP 1 256 290 B1**
(45) Veröffentlichungstag und Bekanntmachung des Hinweises auf die Patenterteilung: **30.06.2004**
(21) Anmeldenummer: 02008842.3
(22) Anmeldetag: 19.04.2002
(51) Int. Cl.: A47B 88/00

(54) **Ausziehführung für eine Schublade**
Drawer slide for a drawer
Glissière pour un tiroir

(30) Priorität: 03.07.2001 DE 20111017 U; 10.05.2001 DE 20107905 U
(43) Veröffentlichungstag der Anmeldung: 13.11.2002
(73) Patentinhaber: Arturo Salice S.p.A., I-22060 Novedrate (Como) (IT)
(72) Erfinder:
(74) Vertreter: Gossel, Hans K., Dipl.-Ing.

(56) Entgegenhaltungen:
- DE-A- 2 432 329
- DE-U- 20 107 905

## Beschreibung

Die Erfindung betrifft eine Ausziehführung für eine Schublade nach dem Oberbegriff des Anspruchs 1.

Eine derartige Ausziehführung für eine Schublade ist beispielsweise aus EP 0 406 703 A1 bekannt. Schubladen sind üblicherweise Teile von Möbeln, die mehrere Schubladen und/oder Klappen und Türen enthalten, so daß die vorderen Seitenwände oder Frontblenden der Schubladen zueinander und ggf. gegenüber den Türen oder Klappen ausgerichtet werden müssen, damit zwischen diesen gleich große Spalte oder Abstände gebildet sind. Aufgrund unvermeidbarer Fertigungstoleranzen ist es erforderlich, die Vorderseiten oder Frontblenden der Schubladen der Höhe nach einstellbar zu gestalten, um die gewünschten Abstände zu anderen Möbelteilen einstellen zu können. Bei der aus EP 0 406 703 A1 bekannten Ausziehführung für Schubläden ist eine derartige Einstellbarkeit nicht vorgesehen.

Aus DE 27 52 779 C2 ist eine Ausziehführung für Schubladen bekannt, bei der sich die Frontplatten der Schubladen dadurch der Höhe nach einstellen lassen, daß ein höhenverstellbarer Anschlag mit einer Auflauffläche für den auflaufenden Steg der anderen Schiene vorgesehen ist, der sich durch Verschwenken der Höhe nach verstellen läßt. Der bekannte höhenverstellbare Anschlag bedingt eine verhältnismäßig aufwendige Bauweise und bildet einen Anschlag, gegen den die Schiene mit hörbarem Anschlag anstößt.

Eine gattungsgemäße Ausziehführung gemäß dem Oberbegriff des Anspruchs 1 ergibt sich aus der DE 24 32 329 A.

Aufgabe der Erfindung ist es, eine Ausziehführung für eine Schublade zu schaffen, die in einfacher Weise eine Höhenverstellung der Frontplatte der Schublade ermöglicht.

Erfindungsgemäß wird diese Aufgabe durch die Merkmale der Kombination des Anspruchs 1 gelöst. Dabei sind die horizontalen Laufstege an ihren vorderen Endbereichen mit Abschnitten versehen, die sich durch Stelleinrichtungen verschwenken oder der Höhe nach verfahren lassen. Die erfindungsgemäße Ausziehführung ermöglicht dadurch in einfacher Weise eine Höhenverstellung der Frontplatte der Schublade, daß die vorderen Endbereiche der horizontalen Laufstege durch Stelleinrichtungen der Höhe nach verstellbar sind.

Erfindungsgemäß ist vorgesehen, daß jeder vordere Endbereich der horizontalen Laufstege von den vertikalen Stegen der Ausziehschienen freigeschnitten und mit einer Stelleinrichtung versehen ist, durch die sich der freigeschnittene Endbereich jedes Laufstegs relativ zu dem vertikalen Steg verschwenken läßt. Die erfindungsgemäße Ausziehführung ermöglicht dadurch eine einfache Höhenverstellung der Frontplatte jeder Schublade, daß der freigeschnittene Abschnitt jeder Ausziehschiene um das erforderliche Maß verschwenkt wird. Durch diese Verschwenkung wird die Steigung der horizontalen Laufstege in kontinuierlicher Weise verändert, ohne daß unerwünschte Geräusche verursachende Anschläge entstehen.

Die Stelleinrichtung kann beispielsweise aus einer Stellschraube bestehen, die drehbar, aber in axialer Richtung unverschieblich mit dem vertikalen Steg der Ausziehschiene verbunden und in eine Gewindebohrung des freigeschnittenen Teils des horizontalen Laufstegs eingeschraubt ist. Nach einer bevorzugten Ausführungsform ist vorgesehen, daß die Stelleinrichtung aus einem quer zu jeder Ausziehschiene verschieblichen Schieber besteht, der mit einen den Endbereich des freigeschnittenen Abschnitts des Laufstegs einfassenden Nut und einer Verschiebereinrichtung versehen ist.

Zweckmäßigerweise ist der Schieber zwischen seitlichen Führungsstegen eines mit der Ausziehschiene verbundenen Führungsstücks geführt und mit einem quer verlaufenden Langloch versehen, dessen Seiten eine zylindrische Scheibe einfassen, die exzentrisch an einem Schaft befestigt ist, der drehbar, aber axial unverschieblich mit dem Führungsstück verbunden ist.

Ausführungsbeispiele der Erfindung mit weiteren Einzelheiten und Vorteilen werden nachstehend anhand der Zeichnung näher erläutert. In dieser zeigt
- Fig. 1: eine Seitenansicht des vorderen Bereichs der Schublade,
- Fig. 2: eine der Fig. 1 entsprechende Darstellung der Schublade, in der deren Frontblende nach unten hin abgesenkt ist,
- Fig. 3: einen Schnitt durch einen Schubladenteil längs der Linie III-III in Fig. 1,
- Fig. 4: eine Seitenansicht der Schieberführung vor Vernietung mit einer Ausziehschiene der Schublade,
- Fig. 5: einen Schnitt durch die Schieberführung längs der Linie V-V in Fig. 4,
- Fig. 6: eine Seitenansicht des Schiebers,
- Fig. 7: eine Ansicht des vorderen Teils der Ausziehschiene.

Mit den Seitenwänden 1 einer Schublade, von denen nur die rechte dargestellt ist, ist in üblicher und hier nicht dargestellter Weise die Frontblende 2 verbunden. Im eingeschobenen Zustand stößt die Frontblende 2 gegen Tragwände eines Möbels an, von denen in den Fig. 1 und 2 nur eine linke Tragwand 3 dargestellt ist.

An der Seitenwand 1 der Schublade ist die Ausziehschiene 4 befestigt, die aus einem vertikalen Steg 5 besteht, von der etwa rechtwinkelig der obere Laufsteg 6 abgewinkelt ist. Die Ausziehschiene 4 untergreift mit einem unteren abgewinkelten Schenkel 7 die Seitenwand 1 der Schublade. An den seitlichen Korpuswänden 3 sind die korpusseitigen Tragschienen 8 befestigt, die Achszapfen 9 tragen, auf denen die korpusseitigen Laufrollen 10 drehbar gelagert sind, auf denen sich die horizontalen Laufstege 6 der beiden Ausziehschienen 4 abstützen. Mit dem vorderen Ende der beiden Ausziehschienen 5 sind Schieberführungen 11 verbunden. Die Schieberführungen 11 bestehen aus einer im wesentlichen rechteckigen Grundplatte 12, die in ihrem unteren Bereich mit einem bogenförmigen Freischnitt 13 versehen ist. Mit den Seiten der Grundplatte 12 der Schieberführung 11 sind seitliche parallel zueinander verlaufende Stege 14 verbunden, die die seitlichen Führungen für einen Schieber 15 bilden. Die Grundplatte 12 der Schieberführung ist mit Nieten 16 versehen, die Senkbohrungen 17 des Stegs 5 der Ausziehschiene 4 durchsetzen und in diesen in der aus Fig. 3 ersichtlichen Weise vernietet sind. In ihrem oberen Bereich ist die Grundplatte 12 der Schieberführung 11 mit einer sockelartigen Erhöhung 18 versehen, die eine Bohrung 19 durchsetzt. In der Bohrung 19 ist ein mit einem Nietkopf versehener Schaft 20 drehbar gehaltert, die exzentrisch einen zylinderscheibenförmigen Kopf 21 trägt. Der zylinderscheibenförmige Kopf 21 ist mit einem Kreuzschlitz zum Ansatz eines Schraubenziehers versehen und liegt in dem durch eine Stufe verbreiterten Teil einer quer verlaufenden Langbohrung 22 des Schiebers 15. Dadurch, daß sich der zylinderscheibenförmige Kopf 21 auf Stufen der Bohrung 22 abstützt, ist der Schieber 15 zwischen dem Nietkopf des Schafts 20 und dem zylinderscheibenförmigen Kopf 21 eingespannt und auf der Schieberführung 11 der Höhe nach verschieblich gehalten. An seinem oberen Ende , ist die Schieberführung 11 mit einer Befestigungsbohrung 23 für eine Befestigungsschraube 24 versehen.

Der vordere Endbereich 25 des horizontalen Laufstegs 6 ist von dem vertikalen Steg 5 der Ausziehschiene durch einen Schnitt oder Schlitz getrennt. Der Schieber 15 ist in seinem unteren Endbereich mit einer quer verlaufenden Nut 26 versehen, in der der vordere Teil des freigeschnittenen Abschnitts 25 des Laufstegs 6 in der . aus Fig. 3 ersichtlichen Weise gehaltert ist. Wird der zylinderscheibenförmige Kopf 21 durch einen Schraubenzieher verdreht, was schon bei leicht ausgezogener Schublade möglich ist, wird der Schieber 15 in der Schieberführung 11 der Höhe nach verstellt, so daß der freigeschnittene Abschnitt 25 des horizontalen Laufstegs 6 relativ zu dem Steg 5 verschwenkt wird. Durch diese Verschwenkung läßt sich die Frontblende 2 relativ zu den Tragwänden 3 verstellen, weil sich der freigeschnittene Teil des Laufstegs mit unterschiedlicher Höhe auf den vorderen Laufrollen 10 der Tragschienen 8 abstützen, die in den Fig. 1 und 2 in strichpunktierten Linien dargestellt sind.

Der freigeschnittene Abschnitt 25 des Laufstegs 6 ist mit einer leichten Abwinkelung versehen, so daß das freie Ende des freigeschnittenen Abschnitts etwa parallel zu dem vertikalen Steg 5 verläuft.

## Patentansprüche

1. Ausziehführung für eine Schublade mit zwei korpusseitigen Tragschienen (8), die um horizontale Achsen drehbar gelagerte Rollen (10) tragen, und mit zwei schubladenseitigen Ausziehschienen (4), deren von den oberen Seiten der vertikalen Stege (5) abgewinkelten horizontalen Laufstege (6) sich mit ihren unteren Abstützflächen auf mindestens den beiden im Bereich der Vorderseite des Korpusteils (3) befindlichen Rollen (10) der Tragschienen (8) abstützen.
**dadurch gekennzeichnet,**
**dass** die horizontalen Laufstege (6) an ihren vorderen Endbereichen mit von den Ausziehschienen (4) freigeschnittenen Abschnitten (25) versehen sind,
die auf an den Schubladen befestigten Stelleinrichtungen (15) abgestützt und durch die Stelleinrichtungen verschwenkbar sind,
wobei die Stelleinrichtungen je aus einem quer zu jeder Ausziehschiene (4) verschieblichen Schieber (15) besteht, der mit einer den Endbereich des freigeschnittenen Abschnitts (25) des Laufstegs (6) einfassenden Nut (26) und mit einer Verschiebeeinrichtung versehen ist.

2. Ausziehführung nach Anspruch (1), **dadurch gekennzeichnet, dass** der Schieber (15) zwischen seitlichen Führungsstegen (14) eines mit der Ausziehschiene (4) verbundenen Führungsstücks (11) geführt und mit einem quer verlaufenden Langloch (22) versehen ist, dessen Seiten eine zylindrische Scheibe (21) einfassen, die exzentrisch an einem Schaft (20) befestigt ist, der drehbar, aber axial unverschieblich an dem Führungsstück (11) gehalten ist.

## Claims

1. Pull-out guide for a drawer having two supporting rails (8) on the body which support rollers (10) which are mounted rotatably about horizontal axes, and having two pull-out rails (4) on the drawer, the horizontal running webs (6) of which, which are angled away from the upper sides of the vertical webs (5), being supported by means of their lower supporting surfaces on at least the two rollers (10) of the supporting rails (8), which rollers are situated in the region of the front side of the body part (3), **characterized in that** the horizontal running webs (6) are provided on their front end regions with sections (25) which are cut free from the pull-out rails (4), are supported on adjusting devices (15) fastened to the drawers and can be pivoted by the adjusting devices, the adjusting devices each comprising a slide (15) which can be displaced transversely with respect to each pull-out rail (4) and is provided with a groove (26) which holds the end region of the cut-free section (25) of the running web (6), and with a displacement device.

2. Pull-out guide according to Claim 1, **characterized in that** the slide (15) is guided between lateral guide webs (14) of a guide element (11) connected to the pull-out rail (4) and is provided with an elongated hole (22) which runs transversely and the sides of which hold a cylindrical disc (21) which is fastened eccentrically to a shank (20), which is held rotatably, but axially nondisplaceably on the guide element (11).

## Revendications

1. Glissière pour un tiroir avec deux rails de support (8) côté corps, qui supportent des galets (10) logés à rotation autour d'axes horizontaux, et avec deux glissières (4) côté tiroir, dont des baguettes de glissement horizontales (6) coudées à partir des côtés supérieurs des baguettes verticales (5) s'appuient avec leurs faces d'appui inférieures sur au moins les deux galets (10) des rails de support (8) se trouvant dans la zone du côté avant de la partie de corps (3),
**caractérisée**
**en ce que** les baguettes de glissement horizontales (6) sont pourvues à leurs zones d'extrémité avant de tronçons (25) découpés des glissières (4),
qui prennent appui sur des installations de positionnement (15) fixées aux tiroirs et peuvent être amenés à pivoter par les installations de positionnement,
où les installations de positionnement sont constituées respectivement d'un coulisseau (15) déplaçable transversalement à chaque glissière (4) qui est pourvu d'une rainure (26) entourant la zone d'extrémité du tronçon découpé (25) de la baguette de glissement (6) et d'une installation de déplacement.

2. Glissière selon la revendication 1, **caractérisée en ce que** le coulisseau (15) est guidé entre des baguettes de guidage latérales (14) d'une pïèce de guidage (11) reliée à la glissière (4) et est pourvu d'un trou oblong (22) s'étendant transversalement, dont les côtés entourent un disque cylindrique (21) qui est fixé d'une manière excentrique à une tige (20) qui est retenue d'une manière tournante mais non déplaçable axialement à la pièce de guidage (11).
